# FASCICULE DE BREVET EUROPEEN

(11) **EP 4 039 121 B1**
(45) Date de publication et mention de la délivrance du brevet: **14.08.2024**
(21) Numéro de dépôt: 21155224.5
(22) Date de dépôt: 04.02.2021
(51) Int. Cl.: A44C 5/00, A41D 27/08

(54) **ARTICLE DE MODE COMPORTANT UNE PAROI MINCE A ZONES LOCALEMENT ET SELECTIVEMENT EXPANSIBLES**
MODEARTIKEL, DER EINE DÜNNE WAND MIT LOKAL UND SELEKTIV AUSDEHNBAREN BEREICHEN UMFASST
FASHION ITEM COMPRISING A THIN WALL WITH LOCALLY AND SELECTIVELY EXPANDABLE AREAS

(43) Date de publication de la demande: 10.08.2022
(73) Titulaire: The Swatch Group Research and Development Ltd, 2074 Marin (CH)
(72) Inventeur: FRANÇOIS, Nicolas, 2000 Neuchâtel (CH); NAPOLI, Sophie, 2000 Neuchâtel (CH)
(74) Mandataire: ICB SA

(56) Documents cités:
- EP-A1- 1 852 249
- WO-A1-2006/057199
- CH-A2- 711 917
- DE-A1- 4 135 235

## Description

### Domaine technique de l'invention

L'invention relève du domaine des articles de mode comportant une paroi mince, notamment des articles en forme de bande pouvant être portés par un utilisateur, par exemple le domaine des bracelets notamment destinés à être fixés à une montre ou à un bijou, le domaine des ceintures, colliers, etc.

Plus particulièrement, l'invention concerne un article de mode comportant une paroi mince à zones localement et sélectivement expansibles.

Dans le présent texte, l'article de mode selon l'invention est décrit dans une de ses applications préférées dans laquelle elle prend la forme d'une bande, notamment d'un bracelet destiné à être porté au poignet d'un utilisateur.

### Arrière-plan technologique

De façon générale, la structure et les matériaux utilisés pour la réalisation des articles de mode comportant une paroi mince souple, notamment ceux en forme de bande, dépendent de l'esthétique désirée et de la fonction et/ou de l'usage auxquels lesdits articles de mode sont destinés.

Plus particulièrement, dans le domaine de l'horlogerie ou dans le domaine de la joaillerie, il existe des bracelets réalisés entièrement ou partiellement en cuir, en fibres textiles tissées, en polymères, tels qu'en caoutchouc, ou en matériau métallique, tels qu'en acier, en titane ou en or.

A titre d'exemple, les matériaux tels que les fibres textiles et les polymères sont destinés à un usage du bracelet plutôt pour des activités sportives, les matériaux métalliques sont réservés pour un usage sous-marin ou dans un milieu humide.

Par ailleurs, les bracelets peuvent présenter sur leur surface extérieure des éléments décoratifs dont la forme dépend du matériau desdits bracelets. Par exemple, les éléments décoratifs peuvent prendre la forme d'une combinaison de matériaux, d'une coloration ou d'une finition particulière du revêtement de la surface extérieure du bracelet, de reliefs résultant de l'usinage ou du moulage du matériau constituant le bracelet, etc.

La réalisation d'un décor sur un bracelet dépend d'un processus de fabrication dédié mettant en oeuvre des moyens de fabrication spécifiques, propres à chaque décor. Par exemple, un décor peut être réalisé avec la mise en oeuvre d'un outil spécifique, tel qu'une presse comportant une matrice adaptée à réaliser des empreintes spécifiques sur l'article de mode, ou d'une presse à injecter adaptée à surmouler une couche de décoration sur une couche de base selon un moule de forme donné.

La modification d'un décor implique par conséquent de changer son processus de fabrication, et souvent, de changer l'outil qui lui est attaché.

Un utilisateur a donc le loisir de pouvoir choisir un bracelet disposant d'un décor parmi un choix de décors appartenant à une gamme qui lui est proposé dans le commerce, mais le décor de ce bracelet n'est ni personnalisé, ni personnalisable, compte tenu des inconvénients précités résultant de la modification de décors des bracelets.

Le document CH711917A2 décrit un bracelet avec les caractéristiques du préambule de la revendication 1.

Il existe donc un besoin de disposer d'un bracelet dont le décor est personnalisable selon les souhaits d'un utilisateur, et ce de manière simple, rapide et à faible coût.

On entend ici par les termes « simple et rapide », que la personnalisation d'un décor d'un bracelet n'implique pas la modification des processus, ni des moyens de production de ce bracelet.

Les inconvénients précités se retrouvent quelle que soit la forme prise par l'article de mode de l'état de la technique, par exemple la forme d'une ceinture, d'un collier, d'un sac, d'un vêtement, etc.

### Résumé de l'invention

L'invention résout les inconvénients précités par la fourniture d'un article de mode dont la structure permet la réalisation d'un décor spécifique, selon le souhait d'un utilisateur. En d'autres termes, il est possible de proposer sur la base d'articles de mode répondant aux mêmes caractéristiques, c'est-à-dire aux caractéristiques de la présente invention, différents motifs de décoration desdits articles de mode sans modifier leur processus de fabrication, ni les moyens de production correspondant.

A cet effet, la présente invention concerne un article de mode comportant une paroi mince, souple, à zones localement et sélectivement expansibles, ladite paroi mince comprenant :
- une âme interne réalisée dans un matériau de garniture expansible au contact d'un liquide, par exemple au contact de l'eau,
- une couche support comprenant une face externe opposée à une face interne sur laquelle est agencée l'âme interne, ladite couche support étant configurée de sorte que l'expansion du matériau de garniture ne provoque pas sensiblement sa déformation,
- une couche d'habillage imperméable fixée à la couche support de sorte à envelopper de façon étanche l'âme interne, ladite couche comportant un ou une pluralité de trous traversant débouchant sur l'âme interne et agencés les uns par rapport aux autres de sorte à former une matrice prédéfinie, ladite couche d'habillage étant configurée de sorte que l'expansion du matériau de garniture provoque sensiblement sa déformation.

Lorsque l'article de mode est mis au contact d'un liquide, ce dernier pénètre dans les trous jusqu'à arriver au contact de l'âme interne et provoque localement l'expansion du matériau de garniture et ainsi la déformation de la couche d'habillage.

Cette déformation de la couche d'habillage génère un relief sur une face visible de l'article de mode, la forme de ce relief pouvant être choisie de sorte à correspondre à toute représentation graphique désirée en fonction de la matrice définie par l'ensemble de trous.

Grâce à ces caractéristiques, il est possible d'obtenir un article de mode comportant une paroi mince de matière à zones localement et sélectivement expansibles dont l'aspect esthétique peut être spécifique de sorte à correspondre à un souhait particulier d'un utilisateur par exemple, sans changer de processus de fabrication ou d'outils de fabrications dudit article de mode.

Avantageusement, les trous peuvent être réalisés au dernier moment avant la vente de l'article de mode et selon une matrice choisie par exemple par le client final.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, le matériau de garniture est composé d'un matériau élastomère thermoplastique hydrophile, de fibres super-absorbantes, et d'un agent compatibilisant.

Dans des modes particuliers de réalisation, le matériau de garniture est composé d'un polyuréthane présentant une dureté environ égale à 40 shore A, de 5% à 45% en masse de fibres super-absorbantes, et d'un agent compatibilisant.

Avantageusement, le matériau de garniture peut être choisi de sorte qu'il reprenne son état initial, c'est-à-dire l'état qu'il occupait avant son expansion, lorsqu'il n'est plus au contact d'un liquide.

Dans des modes particuliers de réalisation, la couche support comporte une paroi de fond reliant entre elles deux parois latérales, lesdites parois de fond et parois latérales formant une gorge dans laquelle repose l'âme interne.

Dans des modes particuliers de réalisation, la couche support est réalisée dans un matériau présentant un module élastique supérieur à 10MPa et un allongement à la rupture inférieur ou égal à 180%.

Dans des modes particuliers de réalisation, la couche support est surmoulée à l'âme interne.

Dans des modes particuliers de réalisation, la couche d'habillage est réalisée par un complexe laminé composé d'une membrane souple élastique dotée d'un allongement à la rupture supérieur à 600% et d'un module d'élasticité inférieur ou égal à 20MPa mesuré à 600% d'allongement et une membrane en polytétrafluoroéthylène étiré.

Dans des modes particuliers de réalisation, la couche d'habillage est configurée pour recouvrir l'âme interne par surmoulage ou par rembordage.

Dans des modes particuliers de réalisation, les trous traversant sont réalisés par des micro-perforations, notamment par usinage laser.

Dans des modes particuliers de réalisation, l'article de mode est formé par une ceinture, un vêtement, un sac ou tout autre récipient souple ou non, un bracelet ou un collier.

Selon un autre objet, la présente invention concerne un bracelet comprenant au moins un brin comportant les caractéristiques d'un article de mode tel que décrit précédemment.

Un autre aspect de l'invention concerne un procédé de fabrication d'un article de mode comportant une paroi mince, souple, à zones localement et sélectivement expansibles telle que précédemment décrite, ledit procédé comprenant :
- une première étape de fixation dans laquelle la couche d'habillage et l'âme interne sont liées l'une à l'autre,
- une seconde étape de fixation dans laquelle la couche support est liée à l'ensemble obtenu lors de la première étape de fixation de sorte que la couche support et la couche d'habillage enveloppent de manière étanche l'âme interne.

Encore un autre aspect de l'invention concerne un procédé de fabrication d'un article de mode comportant une paroi mince, souple, à zones localement et sélectivement expansibles, telle que précédemment décrite, ledit procédé comprenant :
- une première étape de fixation dans laquelle la couche support et l'âme interne sont liées l'une à l'autre,
- une seconde étape de fixation dans laquelle la couche d'habillage est liée à l'ensemble obtenu lors de la première étape de fixation de sorte que la couche support et la couche d'habillage enveloppent de manière étanche l'âme interne.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente schématiquement une vue en perspective d'une partie d'un bracelet selon un exemple préféré de réalisation de l'invention ;
- la figure 2 représente une vue en coupe transversale selon l'axe de coupe A-A de la figure 1 ;
- la figure 3 représente une vue en coupe transversale selon l'axe de coupe B-B de la figure 1
- la figure 4 représente une vue en coupe transversale du bracelet de la figure 1 assemblé selon une variante de réalisation de l'invention.

### Description détaillée de l'invention

La figure 1 montre une représentation schématique en perspective d'un exemple préféré de réalisation d'un article de mode 100 comportant une paroi mince, souple, à zones localement et sélectivement expansibles selon l'invention, dans lequel ledit article de mode 100 prend la forme d'un bracelet de montre.

Il y a lieu de noter ici que l'article de mode 100 à zones localement et sélectivement expansibles peut avantageusement être utilisé dans d'autres applications sans que cela ne conduise à un changement de ses caractéristiques techniques. A titre d'exemple non limitatif, il peut prendre la forme d'une ceinture, d'un sac, d'un collier, d'un vêtement, ou de tout autre article de mode comprenant une paroi mince préférentiellement souple.

La figure 1 illustre un brin d'un bracelet selon un exemple préféré de réalisation de la présente invention comprenant une couche support 10 à laquelle est liée hermétiquement une couche d'habillage 20 de sorte à envelopper de façon étanche une âme interne 30 réalisée dans un matériau de garniture.

Le terme « liée » signifie dans la présente description « fixée », de sorte à interdire tout degré de mobilité relatif entre les éléments concernés.

Avantageusement, le matériau de garniture est expansible au contact d'un liquide.

Par exemple, le matériau de garniture peut être un matériau élastomère thermoplastique.

Dans un exemple de réalisation préféré de l'invention, le matériau de garniture est composé d'un polyuréthane thermoplastique hydrophile présentant préférentiellement une dureté sensiblement égale à 40 shore A, de 5% à 45% en masse, par exemple 20%, de fibres super-absorbantes connues en tant que telles de l'homme du métier, et de 2% en masse d'un agent compatibilisant, par exemple du polyéthylène glycol.

L'âme interne 30 peut être soit obtenue directement par moulage, soit être découpées dans des plaques ou bandes de matériau de garniture préalablement fabriquées.

Comme le montrent les vues en coupe des figures 2 et 3, la couche support 10 comprend une face externe 11 qui, dans l'exemple d'application de l'invention représenté sur lesdites figures, est destinée à être orientée vers le poignet d'un utilisateur lorsque le bracelet est porté par ledit utilisateur, et une face interne 12 contre laquelle est agencée l'âme interne 30.

Plus particulièrement, dans l'exemple préféré de réalisation de la présente invention représenté sur les figures 1 à 3, la couche support 10 comporte une paroi de fond 13 reliant entre elles deux parois latérales 14. Les parois latérales 14 s'étendent dans un même sens et selon une direction sensiblement perpendiculaire à la direction dans laquelle s'étend la paroi de fond 13. Il y a lieu de préciser que les parois latérales 14 peuvent être formées par tout renflement, saillie ou proéminence s'étendant depuis la paroi de fond 13.

Ainsi, comme le montrent les figures 2 et 3, la paroi de fond 13, en combinaison avec chacune des parois latérales 14, forme une gorge recevant l'âme interne 30. Plus précisément, l'âme interne 30 est dimensionnée de sorte à reposer contre la face interne 12 de la paroi de fond 13, et chacune des parois latérales 14.

Pour des raisons de facilité de fabrication et de résistance mécanique, un congé peut être ménagé entre la face interne 12 de la paroi de fond 13 et chacune des parois latérales 14.

Préférentiellement, la couche support 10 est destinée à constituer l'ossature de l'article de mode 100 dans le sens où elle est destinée à conférer audit article sa rigidité et sa tenue mécanique aux contraintes.

Avantageusement, la couche support 10 est configurée de sorte que l'expansion du matériau de garniture ne provoque pas sensiblement la déformation de ladite couche support 10. Autrement dit, la couche support 10 présente une résistance telle aux efforts de pression résultant de l'augmentation de volume de l'âme interne 30, qu'elle ne se déforme pas d'une manière perceptible pour un utilisateur.

Préférentiellement, la couche support 10 est réalisée dans un matériau présentant un module élastique supérieur à 10MPa mesuré à 100% d'allongement et un allongement à la rupture inférieur ou égal à 180%.

Un tel matériau peut être un cuir naturel ou synthétique, un textile ou un élastomère et peut être associé à des fibres textiles non tissées ou à tout autre composant approprié afin d'augmenter sa résistance mécanique à la déformation.

La couche support 10 et la couche d'habillage 20 sont liées entre elles de sorte à envelopper l'âme interne 30 de façon étanche.

Cette couche d'habillage 20 a notamment pour objectif de protéger l'âme interne 30 des éventuelles agressions de l'environnement extérieur, telles que les chocs, impacts ou frottements, l'exposition aux rayons ultraviolet, à l'humidité, etc., et de contribuer à la solution du problème résolu par l'invention comme décrit plus en détail ci-après, en plus de jouer un rôle esthétique.

La couche d'habillage 20 est avantageusement imperméable et comporte un ou une pluralité de trous traversant 21 débouchant d'une part sur l'âme interne 30 et d'autre part sur l'environnement extérieur. Les trous traversant 21 sont agencés les uns par rapport aux autres de sorte à former une matrice prédéfinie. Par le terme « matrice » on entend ici que la pluralité de trous forme un motif particulier. Ce motif peut être choisi ou généré de manière aléatoire.

Ces trous traversant 21 permettent avantageusement de laisser pénétrer un liquide présent dans l'environnement extérieur à l'article de mode 100, à travers la couche d'habillage 20, de sorte que ledit liquide entre en contact localement avec l'âme interne 30.

A cet effet, les trous traversant 21 sont préférentiellement réalisés par des micro-perforations, par exemple d'environ 50pm, distantes les unes des autres d'une distance appropriée pour que la couche d'habillage 20 conserve une résistance mécanique suffisante pour résister aux efforts de pression exercés par l'expansion du matériau de garniture de l'âme interne 30. Une telle distance peut être d'au moins 500µm. Par exemple, les micro-perforations sont réalisées par usinage au laser.

Par ailleurs, la couche d'habillage 20 est configurée de sorte que l'expansion du matériau de garniture provoque sensiblement sa déformation. Autrement dit, la couche d'habillage 20 comporte avantageusement des caractéristiques élastiques importantes de sorte que les efforts de pression générés localement par l'expansion du matériau de garniture déforment la couche d'habillage 20 de manière perceptible pour un utilisateur.

Plus particulièrement, la couche d'habillage 20 est préférentiellement réalisée par un complexe laminé composé d'au moins une membrane souple élastique, par exemple en matériau élastomère, dotée d'un allongement à la rupture supérieur à 600% et d'un module d'élasticité inférieur ou égal à 20MPa mesuré à 600% d'allongement, et d'une membrane réalisée en polytétrafluoroéthylène étiré, par exemple une membrane connue sous la dénomination commerciale « Gore-Tex ».

Ainsi grâce à ces caractéristiques, il est possible de provoquer localement une expansion du matériau de garniture en regard de chacun des trous traversant 21, sur une zone prédéfinie selon la répartition desdits trous traversant 21, dans une direction opposée à la couche support 10, et par extension, dans l'exemple préféré de réalisation de l'invention, au poignet de l'utilisateur. Ceci de sorte à générer sur l'article de mode 100, par exemple sur le bracelet, des reliefs à fonction esthétique ou informative, par exemple représentant des logos, des lettres ou mots, ou toute autre représentation graphique.

En effet, comme décrit précédemment, la couche support 10 et la couche d'habillage 20 sont configurées de sorte que l'expansion du matériau de garniture soit réalisée uniquement dans une ou des directions sensiblement opposées à la couche support 10 et orientées vers la couche d'habillage 20. Ceci de sorte que les reliefs soient visibles pour un utilisateur.

Dans une première variante de réalisation de l'invention, l'assemblage d'un article de mode 100 selon l'invention est réalisé par une première étape de fixation dans laquelle la couche support 10 et l'âme interne 30 sont liées l'une à l'autre, puis par une seconde étape de fixation dans laquelle la couche d'habillage 20 est liée à l'ensemble obtenu lors de la première étape de fixation, par exemple par collage.

Un l'article de mode 100 assemblé selon cette variante de réalisation est représenté sur les vues en coupe des figures 2 et 3.

On obtient ainsi un article de mode 100 dans lequel seule la couche d'habillage 20 est apparente.

Cette variante de réalisation est privilégiée lorsque la couche support 10 est réalisée en cuir.

Dans une autre variante de réalisation de l'invention, l'assemblage d'un article de mode 100 selon l'invention est réalisé par une première étape de fixation dans laquelle la couche d'habillage 20 et l'âme interne 30 sont liées l'une à l'autre, puis par une seconde étape de fixation dans laquelle la couche support 10 est liée à l'ensemble obtenu lors de la première étape de fixation, par exemple par collage.

On obtient ainsi un article de mode 100 dans lequel la couche d'habillage 20 et la couche support 10 sont apparentes. Un article de mode 100 assemblé selon cette variante de réalisation est représenté sur la vue en coupe de la figure 4.

Cette variante de réalisation est privilégiée lorsque la couche support 10 est réalisée en matériau élastomère, tel qu'en caoutchouc.

La couche d'habillage 20 peut, en outre, recouvrir tout ou partie de la face externe 11 de la couche support 10, permettant alors de protéger cette dernière des agressions extérieures telles que des frottements, de l'humidité, etc.

Préférentiellement, la fixation de la couche support 10 à l'âme interne 30 ou à l'ensemble formé par la couche d'habillage 20 et l'âme interne 30, selon la variante de réalisation décrite ci-dessus considérée, est réalisée par surmoulage ou par collage, de sorte à garantir que l'expansion du matériau de garniture soit réalisée dans les directions désirées, c'est-à-dire selon des directions opposées à la couche support 10.

Préférentiellement encore, la fixation de la couche d'habillage 20 à l'âme interne 30 ou à l'ensemble formé par la couche support 10 et l'âme interne 30, selon la variante de réalisation décrite ci-dessus considérée, est réalisée par rembordage ou par surmoulage.

Les micro-perforations formant les trous traversant 21 peuvent être réalisées une fois la production du bracelet achevée, c'est-à-dire une fois l'assemblage de la couche support 10, de l'âme interne 30 et de la couche d'habillage 20 terminé, sur la base d'instructions délivrées par ordinateur afin de réaliser une matrice de trous traversant 21 propre à une représentation graphique prédéfinie.

Alternativement, les trous traversant 21 peuvent être réalisés sur la couche d'habillage 20 en amont de l'assemblage de la couche support 10, de l'âme interne 30 et de la couche d'habillage 20.

Ainsi, en modifiant la forme de la matrice de trous traversant 21 d'un article de mode 100 à un autre, c'est-à-dire en modifiant le nombre de trous traversant 21 et/ou leur agencement les uns par rapport aux autres, il est possible de personnaliser le décor de chaque bracelet, et ce sans faire évoluer les processus de fabrication, ni les moyens de fabrication desdits articles de mode 100.

## Revendications

1. Article de mode (100) comportant une paroi mince souple à zones localement et sélectivement expansibles la paroi mince comprenant :
- une âme interne (30) réalisée dans un matériau de garniture expansible,
- une couche support (10) comprenant une face externe (11) opposée à une face interne (12) sur laquelle est agencée l'âme interne (30), ladite couche support (10) étant configurée de sorte que l'expansion du matériau de garniture ne provoque pas sensiblement sa déformation,
- une couche d'habillage (20) imperméable fixée à la couche support (10), ladite couche d'habillage (20) étant configurée de sorte que l'expansion du matériau de garniture provoque sensiblement sa déformation, l'article de mode (100) **caractérise en ce que**:
le matériau de garniture est expansible au contact d'un liquide, et **en ce que**
la couche d'habillage enveloppe de façon étanche l'âme interne (30), et comporte un ou une pluralité de trous traversant (21 ) débouchant sur l'âme interne (30) et agencés les uns par rapport aux autres de sorte à former une matrice prédéfinie.

2. Article de mode (100) selon la revendication 1, dans lequel le matériau de garniture est composé d'un matériau élastomère thermoplastique hydrophile, de fibres super-absorbantes, et d'un agent compatibilisant.

3. Article de mode (100) selon la revendication 2, dans lequel le matériau de garniture est composé d'un polyuréthane présentant une dureté environ égale à 40 shore A, de 5% à 45% en masse de fibres super-absorbantes, et d'un agent compatibilisant.

4. Article de mode (100) selon l'une des revendications 1 à 3, dans lequel la couche support (10) comporte une paroi de fond (13) reliant entre elles deux parois latérales (14), lesdites parois de fond (13) et parois latérales (14) formant une gorge dans laquelle repose l'âme interne (30).

5. Article de mode (100) selon l'une des revendications 1 à 4, dans lequel la couche support (10) est réalisée dans un matériau présentant un module élastique supérieur à 10MPa et un allongement à la rupture inférieur ou égal à 180%.

6. Article de mode (100) selon l'une des revendications 1 à 5, dans lequel la couche support (10) est surmoulée à l'âme interne (30).

7. Article de mode (100) selon l'une des revendications 1 à 6, dans lequel la couche d'habillage (20) est réalisée par un complexe laminé composé d'une membrane souple élastique dotée d'un allongement à la rupture supérieur à 600% et d'un module d'élasticité inférieur ou égal à 20MPa mesuré à 600% d'allongement et une membrane en polytétrafluoroéthylène étiré.

8. Article de mode (100) selon l'une des revendications 1 à 7, dans lequel la couche d'habillage (20) est configurée pour recouvrir l'âme interne (30) par surmoulage ou par rembordage.

9. Article de mode (100) selon l'une des revendications 1 à 8, dans lequel les trous traversant (21) sont réalisés par des micro-perforations.

10. Bracelet comprenant au moins un brin comportant les caractéristiques d'un article de mode selon l'une des revendications 1 à 9.

11. Procédé de fabrication d'un article de mode (100) de matière à zones localement et sélectivement expansibles selon l'une des revendications 1 à 9, comprenant :
- une première étape de fixation dans laquelle la couche d'habillage (20) et l'âme interne (30) sont liées l'une à l'autre,
- une seconde étape de fixation dans laquelle la couche support (10) est liée à l'ensemble obtenu lors de la première étape de fixation de sorte que la couche support (10) et la couche d'habillage (20) enveloppent de manière étanche l'âme interne (30).

12. Procédé de fabrication d'un article de mode (100) de matière à zones localement et sélectivement expansibles selon l'une des revendications 1 à 9, comprenant :
- une première étape de fixation dans laquelle la couche support (10) et l'âme interne (30) sont liées l'une à l'autre,
- une seconde étape de fixation dans laquelle la couche d'habillage (20) est liée à l'ensemble obtenu lors de la première étape de fixation de sorte que la couche support (10) et la couche d'habillage (20) enveloppent de manière étanche l'âme interne (30).

## Patentansprüche

1. Modeartikel (100), umfassend eine dünne flexible Wand mit lokal und selektiv expandierbaren Zonen, wobei die dünne Wand Folgendes umfasst:
- einen Innenkern (30) aus einem expandierbaren Befüllungsmaterial,
- eine Trägerschicht (10), die eine Außenfläche (11) umfasst, die einer Innenfläche (12) gegenüberliegt, auf der der Innenkern (30) angeordnet ist, wobei die Trägerschicht (10) so konfiguriert ist, dass die Expansion des Befüllungsmaterials bei ihr zu keiner merklichen Verformung führt,
- eine undurchlässige Abdeckschicht (20), die an der Trägerschicht (10) befestigt ist, wobei die Abdeckschicht (20) so konfiguriert ist, dass die Expansion des Befüllungsmaterials bei ihr zu einer erheblichen Verformung führt, wobei der Modeartikel (100) **dadurch gekennzeichnet ist, dass**:
• das Befüllungsmaterial bei Kontakt mit einer Flüssigkeit expandierbar ist und dass
• die Abdeckschicht den Innenkern (30) abdichtend umhüllt und ein oder mehrere Durchgangslöcher (21) aufweist, die sich zum Innenkern (30) hin öffnen und zueinander so angeordnet sind, dass sie eine vordefinierte Matrix bilden.

2. Modeartikel (100) nach Anspruch 1, wobei das Befüllungsmaterial aus einem hydrophilen thermoplastischen Elastomermaterial, superabsorbierenden Fasern und einem Kompatibilisierungsmittel besteht.

3. Modeartikel (100) nach Anspruch 2, wobei das Befüllungsmaterial aus einem Polyurethan mit einer Härte von etwa 40 Shore A, 5 bis 45 Masse-% superabsorbierenden Fasern und einem Kompatibilisierungsmittel besteht.

4. Modeartikel (100) nach einem der Ansprüche 1 bis 3, wobei die Trägerschicht (10) eine Bodenwand (13) umfasst, die zwei Seitenwände (14) miteinander verbindet, wobei die Bodenwand (13) und die Seitenwände (14) eine Kehlung bilden, in der der Innenkern (30) eingelegt ist.

5. Modeartikel (100) nach einem der Ansprüche 1 bis 4, wobei die Trägerschicht (10) aus einem Material mit einem Elastizitätsmodul größer als 10 MPa und einer Bruchdehnung kleiner oder gleich 180 % besteht.

6. Modeartikel (100) nach einem der Ansprüche 1 bis 5, wobei die Trägerschicht (10) an den Innenkern (30) angeformt ist.

7. Modeartikel (100) nach einem der Ansprüche 1 bis 6, wobei die Abdeckschicht (20) aus einem laminierten Komplex, bestehend aus einer flexiblen elastischen Membran mit einer Bruchdehnung von mehr als 600 % und einem Elastizitätsmodul kleiner als oder gleich 20 MPa, gemessen bei 600 % Dehnung, und einer gestreckten Polytetrafluorethylen-Membran, hergestellt ist.

8. Modeartikel (100) nach einem der Ansprüche 1 bis 7, wobei die Abdeckschicht (20) so konfiguriert ist, dass sie den Innenkern (30) durch Anformen oder Rembordieren bedeckt.

9. Modeartikel (100) nach einem der Ansprüche 1 bis 8, wobei die Durchgangslöcher (21) durch Mikroperforationen hergestellt wurden.

10. Armband, umfassend mindestens einem Strang, der die Merkmale eines Modeartikels nach einem der Ansprüche 1 bis 9 aufweist.

11. Verfahren zur Herstellung eines Modeartikels (100) aus Material mit lokal und selektiv expandierbaren Zonen nach einem der Ansprüche 1 bis 9, umfassend:
- einen ersten Befestigungsschritt, in dem die Abdeckschicht (20) und der Innenkern (30) miteinander verbunden werden,
- einen zweiten Befestigungsschritt, in dem die Trägerschicht (10) mit der im ersten Befestigungsschritt erhaltenen Einheit verbunden wird, sodass die Trägerschicht (10) und die Abdeckschicht (20) den Innenkern (30) abdichtend umhüllen.

12. Verfahren zur Herstellung eines Modeartikels (100) aus Material mit lokal und selektiv expandierbaren Zonen nach einem der Ansprüche 1 bis 9, umfassend:
- einen ersten Befestigungsschritt, in dem die Trägerschicht (10) und der Innenkern (30) miteinander verbunden werden,
- einen zweiten Befestigungsschritt, in dem die Abdeckschicht (20) mit der im ersten Befestigungsschritt erhaltenen Einheit verbunden wird, sodass die Trägerschicht (10) und die Abdeckschicht (20) den Innenkern (30) abdichtend umhüllen.

## Claims

1. A fashion item (100) including a flexible thin wall with locally and selectively expandable areas the thin wall comprising:
- an internal core (30) made of a lining material which can expand,
- a support layer (10) comprising an external face (11) opposite an internal face (12) on which the internal core (30) is arranged, said support layer (10) being configured so that the expansion of the lining material does not substantially cause its deformation,
- an impermeable covering layer (20) attached to the support layer (10), said covering layer (20) being configured such that the expansion of the lining material substantially causes its deformation, the fashion item (100) **characterised in that** :
• the material can expand in contact with a liquid, and **in that**
• the covering layer tightly enclose the internal core (30), and includes one or a plurality of through holes (21) opening onto the internal core (30) and arranged relative to each other so as to form a predefined matrix.

2. The fashion item (100) according to claim 1, wherein the lining material is composed of a hydrophilic thermoplastic elastomer material, super-absorbent fibres, and a compatibilising agent.

3. The fashion item (100) according to claim 2, wherein the lining material is composed of a polyurethane having a hardness approximately equal to 40 shore A, from 5% to 45% by weight of super-absorbent fibres, and a compatibilising agent.

4. The fashion item (100) according to one of claims 1 to 3, wherein the support layer (10) includes a bottom wall (13) interconnecting two side walls (14), said bottom walls (13) and side walls (14) forming a groove wherein the internal core (30) rests.

5. The fashion item (100) according to one of claims 1 to 4, wherein the support layer (10) is made of a material having an elastic modulus greater than 10 MPa and an elongation at break less than or equal to 180%.

6. The fashion item (100) according to one of claims 1 to 5, wherein the support layer (10) is overmoulded to the internal core (30).

7. The fashion item (100) according to one of claims 1 to 6, wherein the covering layer (20) is produced by a laminated complex composed of an elastic flexible membrane having an elongation at break greater than 600% and a modulus of elasticity less than or equal to 20 MPa measured at 600% elongation and a stretched polytetrafluoroethylene membrane.

8. The fashion item (100) according to one of claims 1 to 7, wherein the covering layer (20) is configured to cover the internal core (30) by overmoulding or by embossing.

9. The fashion item (100) according to one of claims 1 to 8, wherein the through holes (21) are produced by micro-perforations.

10. A bracelet comprising at least one strand including the features of a fashion item according to one of claims 1 to 9.

11. A method for manufacturing a fashion item (100) of material with a locally and selectively expandable area according to one of claims 1 to 9, comprising:
- a first attachment step wherein the covering layer (20) and the internal core (30) are connected to each other,
- a second attachment step wherein the support layer (10) is connected to the assembly obtained in the first attachment step so that the support layer (10) and the covering layer (20) tightly enclose the internal core (30).

12. The method for manufacturing a fashion item (100) of material with a locally and selectively expandable area according to one of claims 1 to 9, comprising:
- a first attachment step wherein the support layer (10) and the internal core (30) are connected to each other,
- a second attachment step wherein the covering layer (20) is connected to the assembly obtained in the first attachment step so that the support layer (10) and the covering layer (20) tightly enclose the internal core (30).
